# FASCICULE DE BREVET EUROPEEN

(11) **EP 1 767 123 B1**
(45) Date de publication et mention de la délivrance du brevet: **23.05.2012**
(21) Numéro de dépôt: 06121064.7
(22) Date de dépôt: 21.09.2006
(51) Int. Cl.: A47C 20/08

(54) **Plan de couchage ayant une portion de plan intermédiaire**
Liegefläche mit einem Zwischenteil
Lying plane with an intermediary piece

(30) Priorité: 22.09.2005 FR 0509681
(43) Date de publication de la demande: 28.03.2007
(73) Titulaire: Oniris, 78520 Limay (FR)
(72) Inventeur: Bodin, Jean-Christophe, 41100 Saint Ouen (FR); Vray, Michel, 95290 L'Isle-Adam (FR)
(74) Mandataire: Balesta, Pierre

(56) Documents cités:
- FR-A- 2 741 792
- FR-A- 2 780 256
- FR-A- 2 799 107

## Description

La présente invention concerne le domaine des lits de relaxation, notamment ceux dans lesquels il est possible d'incliner une partie buste/tête et/ou une partie pieds.

La présente invention concerne plus particulièrement les plans de couchage comprenant un cadre de sommier de lit s'étendant selon une direction longitudinale et comportant une première portion de plan et une deuxième portion de plan, des moyens pour incliner la deuxième portion de plan par rapport à la première portion de plan selon un axe transversal au cadre de sommier.

De tels plans de couchage sont connus par ailleurs et sont généralement destinés à supporter des matelas dont l'épaisseur peut varier en fonction du confort recherché par l'utilisateur.

En position inclinée, les première et deuxième portions de plan forment un angle, tandis que le matelas est courbé, si bien que la surface externe du matelas, c'est-à-dire celle apte à être en contact avec le plan de couchage, ne peut pas épouser de façon naturelle la partie du plan de couchage formant la jonction entre les première et deuxième portions de plan.

Dès lors, en l'absence de l'utilisateur, on constate qu'en position inclinée, le matelas décolle du plan de couchage au niveau de la jonction entre les première et deuxième portions de plan, ce décollement étant d'autant plus significatif que la deuxième portion de plan est plus fortement inclinée par rapport à la première portion de plan.

Par suite, lorsque l'utilisateur s'assied sur le matelas incliné, notamment à l'aplomb de la zone de décollement, le poids de l'utilisateur repousse le matelas contre le plan de couchage, si bien que l'utilisateur a la sensation désagréable de s'enfoncer dans le lit jusqu'au moment où le matelas vient en contact avec le plan de couchage.

Le but de la présente invention est de donc fournir un plan de couchage présentant un confort amélioré.

Ce but est atteint par le fait qu'il comporte en outre une portion de plan intermédiaire disposée entre les première et deuxième portions de plan et des moyens pour incliner la portion de plan intermédiaire par rapport aux première et deuxième portions de plan de telle manière que lorsque la deuxième portion de plan est inclinée, l'angle d'inclinaison entre la portion de plan intermédiaire et la première portion de plan est inférieure à l'angle d'inclinaison entre les première et deuxième portions de plan, le plan de couchage comportant en outre des moyens pour déplacer en translation la deuxième portion de plan, la portion de plan intermédiaire étant fixée de manière pivotante à la deuxième portion de plan

De manière préférentielle, la portion de plan intermédiaire supporte à tout moment le matelas, notamment lorsque celui est en position inclinée.

En l'espèce, comme l'angle d'inclinaison entre la portion de plan intermédiaire et la première portion de plan est avantageusement inférieur à l'angle d'inclinaison entre les première et deuxième portions de plan, on comprend qu'on peut ainsi prévoir que l'inclinaison du plan intermédiaire soit telle que le plan intermédiaire est sensiblement tangent à la surface externe du matelas lorsque celui est incliné, par quoi le matelas en position inclinée demeure supporté par le plan de couchage même en l'absence de l'utilisateur.

Dès lors, le plan de couchage selon l'invention permet d'éviter que, lorsqu'il s'assied, l'utilisateur ne ressente un enfoncement du matelas lorsque ce dernier est incliné.

De manière préférentielle mais non nécessairement, la deuxième portion de plan correspond à la portion du plan qui supporte le buste et éventuellement la tête de l'utilisateur, tandis que la première portion de plan est celle destinée à supporter le reste du corps de l'utilisateur.

Lorsque l'on incline la deuxième portion de plan par rapport à la première portion de plan, le matelas subit une déformation en flexion de telle sorte que, vu selon sa direction longitudinale, il présente une fibre moyenne, dont la longueur est sensiblement égale à la longueur du matelas déplié et une fibre externe, proche du plan de couchage, dont la longueur est supérieure à celle de la fibre moyenne.

Comme la longueur de la fibre externe du matelas est plus grande que celle de la fibre moyenne, il en résulte que la longueur de la surface externe augmente d'autant plus que le matelas est incliné.

On comprend donc que l'extrémité du matelas qui est situé du côté de la tête de l'utilisateur a tendance à se déplacer vers l'extrémité du plan de couchage située du côté de la tête de l'utilisateur.

Grâce à la présente invention, la deuxième portion de plan se déplace en translation lorsque la deuxième portion de plan est inclinée, de manière à accompagner le déplacement du matelas lors de l'inclinaison de celui-ci. Cela permet de garantir un soutien constant du matelas.

En outre, on comprend que la deuxième portion de plan ne peut que pivoter par rapport à la portion de plan intermédiaire. Il n'y a donc pas d'éloignement relatif entre la portion de plan intermédiaire et la deuxième portion de plan.

Avantageusement, la portion de plan intermédiaire est fixée de manière pivotante à la première portion de plan.

Avantageusement, les moyens pour incliner la deuxième portion de plan par rapport à la première portion de plan comportent au moins un bras d'appui monté pivotant autour d'un axe transversal au sommier.

De manière préférentielle, le bras d'appui s'étend selon la direction longitudinale du plan de couchage, vers l'extrémité du plan de couchage située du côté de la tête de l'utilisateur.

Préférentiellement, le cadre de sommier comporte au moins un long pan s'étendant selon la direction longitudinale du sommier tandis que le bras d'appui est avantageusement fixé de manière pivotante à ce long pan.

On comprend donc que le bras d'appui peut être incliné par rapport au long pan.

Avantageusement, les moyens pour incliner la portion de plan intermédiaire comportent un moyen de guidage apte à coopérer avec ledit au moins un bras d'appui, de telle sorte que l'inclinaison du bras d'appui entraîne l'inclinaison de la portion de plan intermédiaire.

Avantageusement, le moyen de guidage comporte au moins une roue fixée à la portion de plan intermédiaire tout en étant apte à se déplacer le long du bras d'appui.

De manière préférentielle, la roue est destinée à rouler le long du bras d'appui.

On comprend donc que lorsque l'on incline le bras d'appui, la roue se déplace en roulant vers l'extrémité du bras d'appui qui est située du côté de la tête de l'utilisateur.

De manière préférentielle, les moyens pour incliner la deuxième portion de plan par rapport à la première portion de plan comportent deux bras d'appui disposés de part et d'autre de la largeur du cadre de sommier.

Le moyen de guidage comporte préférentiellement deux roues aptes à se déplacer le long des bras d'appui, afin d'améliorer la stabilité de la deuxième portion de plan lors de son inclinaison.

Avantageusement, les moyens pour incliner la deuxième portion de plan comportent un dispositif de guidage apte à guider le déplacement de la deuxième portion de plan par rapport audit au moins un bras d'appui, lorsque la deuxième portion de plan est inclinée.

De préférence, la première portion de plan est disposée sensiblement dans un plan défini par le cadre de sommier.

Avantageusement, la portion de plan intermédiaire comporte un élément de soutien apte à supporter un matelas.

Cet élément de soutien peut comprendre par exemple mais non nécessairement une latte de suspension.

Par ailleurs, on peut prévoir d'autres dispositifs de suspension disposés sur les première et/ou deuxième portion(s) de plan, telles des lattes fixées à leurs extrémités à des embouts à lattes.

Dans les plans de couchage déjà connus, certains comportent de tels dispositifs de suspension munis de lattes disposés sur les première et deuxième portions de plan. Pour ceux-ci, lorsque la deuxième portion de plan est inclinée, on constate que les dispositifs de suspension se rapprochent si bien que le matelas a tendance à être pincé entre les dispositifs de suspension des première et deuxième portions de plan, ce qui risque d'endommager le matelas.

Grâce à la présente invention, comme les première et deuxième portions de plan sont davantage écartées du fait de la présence de la portion de plan intermédiaire, on comprend que l'on évite substantiellement ce phénomène de pincement du matelas.

D'autres caractéristiques et avantages de l'invention apparaîtront mieux à la lecture de la description qui suit d'un mode de réalisation de l'invention donné à titre d'exemple non limitatif.

La description se réfère aux figures annexées sur lesquelles :
- la figure **1** est une vue latérale d'un sommier de lit comportant un plan de couchage selon l'invention, dans laquelle le plan de couchage n'est pas incliné ;
- la figure **2** est une vue latérale du sommier de lit de la figure **1****,** dans laquelle la deuxième portion de plan ainsi que la portion de plan intermédiaire sont inclinées ;
- la figure **3** est un détail de la figure **1** montrant la portion de plan intermédiaire ainsi que les moyens pour incliner la deuxième portion de plan par rapport à la première portion de plan ;
- la figure **4** est un détail de la figure **2** représentant notamment la portion de plan intermédiaire inclinée ; et
- la figure **5** est une vue éclatée en perspective de la portion de plan intermédiaire selon l'invention.

Sur la figure **1****,** on a représenté un plan de couchage **10** selon l'invention qui comporte un cadre de sommier de lit **12** comprenant deux longs pans **28** s'étendant selon la direction longitudinale du plan de couchage **10.**

Le plan de couchage **10** selon l'invention comprend une première portion de plan **14** et une deuxième portion de plan **16** destinées à supporter un matelas **32.**

Sur l'exemple représenté à la figure **1****,** la première portion de plan **14** correspond à une portion du plan de couchage **10** qui est destinée à supporter les jambes de l'utilisateur (non représenté ici), tandis que la deuxième portion **16** est quant à elle destinée à supporter le buste et la tête de l'utilisateur.

Comme on le voit sur la figure **2****,** la deuxième portion de plan **16** est apte à être inclinée par rapport à la première portion de plan **14** grâce à des moyens **18, 20,22** pour incliner la deuxième portion de plan **16** par rapport à la première portion de plan **14** autour d'un axe transversal au cadre de sommier **12.**

Ces moyens **18, 20,22** comportent une paire de bras d'appui **20,** qui s'étendent selon la direction longitudinale du cadre de sommier **12** vers l'extrémité du plan de couchage située du côté de la tête de l'utilisateur, chacun des bras d'appui étant fixé de manière pivotante à l'un des deux longs pans **28.**

Comme on le voit sur la figure **2****,** ces moyens **18,20,22** comportent en outre des moyens moteur **18** permettant de faire pivoter les bras d'appui **20,** ainsi qu'un dispositif de guidage **22** apte à guider le déplacement de la deuxième portion de plan **16** par rapport aux bras d'appui **20.** Ledit dispositif de guidage **22** comporte une paire de pièces triangulaires **22** qui sont fixées à chacune des extrémités transversales de la deuxième portion de plan **16,** ainsi que des roulettes **22'** destinées à coopérer avec les bras d'appui **20.**

À l'aide des figures **1** et **2****,** on comprend que, partant de la position non inclinée de la figure **1****,** lorsque l'on incline les bras d'appui **20** d'un angle **β** par rapport à un plan défini par le cadre de sommier **12** (en l'espèce, sensiblement horizontal), les bras d'appui **20** agissent sur les pièces triangulaires **22** en les poussant par le biais des roulettes **22',** ce qui entraîne l'inclinaison de la deuxième portion de plan **16** selon un angle **α.** En outre, on prévoit qu'en position inclinée, l'angle d'inclinaison **α** de la deuxième portion de plan **16** est égal ou légèrement supérieure à l'angle d'inclinaison **β** des bras d'appui **20.**

Comme on le constate à l'aide des figures **3** et **4****,** le plan de couchage **10** selon l'invention comporte en outre une portion de plan intermédiaire **24** s'étendant transversalement par rapport au plan de couchage, cette portion de plan intermédiaire **24** étant disposée entre la première portion de plan **14** et la deuxième portion de plan **16.**

De manière avantageuse, la portion de plan intermédiaire **24** est fixée en rotation d'une part à la première portion de plan **14** par le biais d'un axe de pivotement **B** transversal au cadre de sommier **12,** et d'autre part à la deuxième portion de plan **16** par le biais d'un axe de pivotement **C** également transversal au cadre de sommier **12.** De manière préférentielle, l'axe de pivotement des bras d'appui **20** et l'axe de pivotement **C** entre la deuxième portion de plan **16** et la portion de plan intermédiaire **24** sont disposés dans un même plan qui est sensiblement orthogonal au plan défini par le cadre du sommier **12,** ou légèrement inclinée par rapport à celui, comme cela représenté sur la figure **3****.**

Lorsque le plan de couchage n'est pas incliné, comme cela a représenté sur la figure **3****,** on constate que la portion de plan intermédiaire **24** supporte une zone du matelas **32.** Autrement dit, les première et deuxième portions de plan ainsi que la portion de plan intermédiaire **24** s'étendent sensiblement dans un même plan.

On constate également que les axes de pivotement **B** et **C** de la portion de plan intermédiaire **24** sont contenus, dans la position non inclinée de la figure **3****,** dans un plan situé à distance d'un plan longitudinal au cadre de sommier **12** et contenant l'axe de pivotement des bras d'appui **20.**

Le plan de couchage **10** selon l'invention comporte en outre des moyens **26,20** pour incliner la portion de plan intermédiaire **24** par rapport aux première et deuxième portions de plan. L'angle d'inclinaison entre la portion de plan intermédiaire **24** et la première portion de plan porte la référence **γ** sur la figure **4****.**

Les moyens pour incliner la portion de plan intermédiaire **24** comportent un moyen de guidage **26** apte à coopérer avec les bras d'appui **20,** de telle sorte que l'inclinaison des bras d'appui **20** entraîne l'inclinaison de la portion de plan intermédiaire **24.**
Le moyen de guidage **26** comporte de manière préférentielle deux roues **26** ayant des axes de rotation transversaux au cadre de sommier **12,** chacune des roues **26** étant fixée en rotation à l'extrémité d'une tige **29** de la portion de plan intermédiaire **24** s'étendant orthogonalement par rapport à une direction longitudinale de la portion de plan intermédiaire **24,** cette direction étant sensiblement transversale au cadre de sommier **12.**

Comme on le constate sur la figure **3****,** lorsque la deuxième portion de plan n'est pas inclinée, les axes de rotation des roues **26** sont préférentiellement disposés entre l'axe de pivotement des bras d'appui **20** et l'extrémité du plan de couchage **10** situé du côté de la tête de l'utilisateur.

Partant de la position représentée sur la figure **3****,** dans laquelle les bras d'appui **20** sont en contact avec les roulettes **22',** on comprend que lorsque l'on incline les bras d'appui **20,** on incline tout d'abord la deuxième portion de plan jusqu'à ce que les bras d'appui **20** viennent en contact avec les roues **26.**

Dans cette position, la deuxième portion de plan **16** est inclinée par rapport à portion de plan intermédiaire **24,** tandis que cette dernière n'est pas inclinée par rapport à la première portion de plan **14,** si bien que l'angle inclinaison **γ** entre la portion de plan intermédiaire et la première portion de plan (sensiblement nul en l'espèce) est bien inférieure à l'angle inclinaison **α** entre les première et deuxième portions de plan.

Comme cela est bien visible sur la figure **4****,** lorsque l'on incline encore les bras d'appui **20,** ceux-ci agissent sur les roues **26** entraînant ainsi la portion de plan intermédiaire **24** par rapport à la première portion de plan **14.**

Par ailleurs, du fait de la position relative de l'axe de pivotement **A** des bras d'appui **20** par rapport à l'axe de pivotement **B** de la portion de plan intermédiaire **24** par rapport à la première portion de plan **14,** les roues **26** se déplacent en roulant le long des bras d'appui **20,** lorsque les bras d'appui **20** sont inclinés.

En outre, notamment du fait que l'axe de pivotement **A** des bras d'appui **20** est situé entre l'axe de pivotement **B** de la portion de plan intermédiaire **24** par rapport à la première portion de plan **14,** et l'extrémité du plan de couchage située du côté de la tête de l'utilisateur, on comprend que l'angle inclinaison **β** des bras d'appui **20** est supérieur à l'angle inclinaison **γ** de la portion de plan intermédiaire **24** par rapport à la première portion de plan **14** et que par conséquent, conformément à l'invention, l'angle d'inclinaison **γ** de la portion de plan intermédiaire **24** par rapport à la première portion de plan **14** est inférieur à l'angle d'inclinaison **α** de la deuxième portion de plan **16** par rapport à la première portion de plan **14.**

En dimensionnant de manière appropriée le diamètre des roues **26** et/ou la longueur des tiges **29,** ainsi que la position des axes de pivotement **B** et **C,** il est possible d'ajuster le rapport entre l'angle d'inclinaison **γ** de la portion de plan intermédiaire **24** et l'angle d'inclinaison **β** des bras d'appui **20.** De même, il est possible d'ajuster le rapport entre l'angle d'inclinaison **β** des bras d'appui et l'angle d'inclinaison **α** de la deuxième portion de plan **16** en réglant la position des roulettes **22'** par rapport aux bras d'appui **20,** de telle manière que la portion de plan intermédiaire supporte le matelas **32** tout en étant tangente à la surface externe **32**' dudit matelas **32.**

De manière préférentielle, la portion de plan intermédiaire **24** est tangente au sommet de l'extrados constitué par la surface externe **32'** du matelas **32.**

Par ailleurs, lorsque l'on incline les bras d'appui **20,** on comprend à l'aide de la figure **4** que l'inclinaison de la portion de plan intermédiaire **24** entraîne le déplacement de la deuxième portion de plan **16** le long des bras d'appui **20,** ce déplacement étant guidé par les roulettes **22'** du dispositif de guidage **22** déjà mentionné ci-dessus.

Sur la figure **5****,** on a représenté un mode de réalisation de la portion de plan intermédiaire **24.**

De manière avantageuse, la portion de plan intermédiaire comporte en outre un élément de soutien **30** apte à supporter le matelas **32,** ainsi qu'un corps **34.**

Cet élément de soutien **30** comporte de préférence un dispositif de suspension comprenant une latte de suspension **36** unique fixée à chacune de ses extrémités au corps **34** par des embouts de lattes **38.**

Selon une variante avantageuse, on remplace la latte simple par une paire de lattes de suspension parallèles entre elles.

Selon une autre variante avantageuse, le dispositif de suspension comprend une triade de lattes de suspension comportant deux lattes supérieures, une latte inférieure et un curseur monté coulissant sur la latte inférieure et qui soit apte à entrer en contact avec les lattes supérieures lorsque la pression appliquée sur le dispositif de suspension est supérieure à une pression prédéterminée, le curseur étant déplaçable afin de régler la raideur du dispositif de suspension.

Le corps **34** comprend quant à lui une barre transversale **40** à laquelle sont fixées orthogonalement les deux tiges **29,** et aux extrémités de laquelle sont disposées des éléments **42** pour fixer les embouts de lattes **38.** Les roues **26** sont pour leur part montées pivotantes aux extrémités des tiges **29.**

## Revendications

1. Plan de couchage (10) comprenant un cadre de sommier de lit (12) s'étendant selon une direction longitudinale et comportant une première portion de plan (14) et une deuxième portion de plan (16), des moyens (18, 20, 22) pour incliner la deuxième portion de plan (16) par rapport à la première portion de plan (14) selon un axe transversal au cadre de sommier (12), ledit plan comportant en outre une portion de plan intermédiaire (24) disposée entre les première (14) et deuxième (16) portions de plan et des moyens (26, 20) pour incliner la portion de plan intermédiaire (24) par rapport aux première (14) et deuxième (16) portions de plan de telle manière que lorsque la deuxième portion de plan (16) est inclinée, l'angle d'inclinaison entre la portion de plan intermédiaire (24) et la première portion de plan (14) est inférieure à l'angle d'inclinaison entre les première (14) et deuxième (16) portions de plan, ledit plan de couchage étant **caractérisé en ce qu** il comporte en outre des moyens (22) pour déplacer en translation la deuxième portion de plan (16) par rapport aux moyens (20) pour incliner la deuxième portion de plan, et **en ce que** la portion de plan intermédiaire (24) est fixée de manière pivotante à la deuxième portion de plan (16).

2. Plan de couchage selon la revendication 1, **caractérisé en ce que** la portion de plan intermédiaire (24) est fixée de manière pivotante à la première portion de plan (14).

3. Plan de couchage selon la revendication 1 ou 2, **caractérisé en ce que** les moyens (18, 20, 22) pour incliner la deuxième portion de plan (16) par rapport à la première portion (14) comportent au moins un bras d'appui (20) monté pivotant autour d'un axe transversal au sommier (12).

4. Plan de couchage selon la revendication 3, **caractérisé en ce que** le cadre de sommier (12) comporte au moins un long pan (28) s'étendant selon la direction longitudinale du sommier (12) et **en ce que** ledit bras d'appui (20) est fixé de manière pivotante à ce long pan (28).

5. Plan de couchage selon la revendication 3 ou 4, **caractérisé en ce que** les moyens pour incliner (26, 20) la portion de plan intermédiaire (24) comportent un moyen de guidage (26,29) apte à coopérer avec ledit au moins un bras d'appui (20), de telle sorte que l'inclinaison du bras d'appui (20) entraîne l'inclinaison de la portion de plan intermédiaire (24).

6. Plan de couchage selon la revendication 5, **caractérisé en ce que** le moyen de guidage (26,29) comporte au moins une roue (26) fixée à la portion de plan intermédiaire (24) apte à se déplacer le long du bras d'appui (20).

7. Plan de couchage selon l'une quelconque des revendications 3 à 6, **caractérisé en ce que** les moyens (18, 20, 22) pour incliner la deuxième portion de plan (16) par rapport à la première portion (14) comportent deux bras d'appui (20) disposés de part et d'autre de la largeur du cadre de sommier (12).

8. Plan de couchage selon les revendications 5 et 7, **caractérisé en ce que** le moyen de guidage (20) comporte deux roues (26) aptes à se déplacer le long des bras d'appui (20).

9. Plan de couchage selon l'une quelconque des revendications 3 à 8, **caractérisé en ce que** les moyens pour incliner la deuxième portion de plan (18, 20, 22) comportent un dispositif de guidage (22) apte à guider le déplacement de la deuxième portion de plan (16) par rapport audit au moins un bras d'appui (20), lorsque la deuxième portion de plan (16) est inclinée.

10. Plan de couchage selon l'une quelconque des revendications 1 à 9, **caractérisé en ce que** la première portion de plan (14) est disposée sensiblement dans un plan défini par le cadre de sommier (12).

11. Plan de couchage selon l'une quelconque des revendications 1 à 10, **caractérisé en ce que** la portion de plan intermédiaire (24) comporte un élément de soutien (30) apte à supporter un matelas (32).

## Claims

1. A lying plane (10) comprising a bed base frame (12) extending in a longitudinal direction and including a first plane portion (14) and a second plane portion (16), means (18, 20, 22) for inclining the second plane portion (16) relative to the first plane portion (14) about an axis extending across the base frame (12), said plane further including an intermediate plane portion (24) arranged between the first and second plane portions (14, 16), and means (26, 20) for inclining the intermediate plane portion (24) relative to the first and second plane portions (14, 16) so that when the second plane portion (16) is inclined, the angle of inclination between the intermediate plane portion (24) and the first plane portion (14) is less than the angle of inclination between the first and second plane portions (14, 16), said plane being **characterized in that** it further includes means (22) for moving the second plane portion (16) in translation relative to the means (20) for inclining the second plane portion, and **in that** the intermediate plane portion (24) is pivotally fastened to the second plane portion (16).

2. A lying plane according to claim 1, **characterized in that** the intermediate plane portion (24) is pivotally fastened to the first plane portion (14).

3. A lying plane according to claim 1 or claim 2, **characterized in that** the means (18, 20, 22) for inclining the second plane portion (16) relative to the first portion (14) comprise at least one bearing arm (20) pivotally mounted about an axis extending across the base (12).

4. A lying plane according to claim 3, **characterized in that** the base frame (12) includes at least one long section (28) extending in the longitudinal direction of the base (12) and **in that** said bearing arm (20) is fastened pivotally to the long section (28).

5. A lying plane according to claim 3 or claim 4, **characterized in that** the means (26, 20) for inclining the intermediate plane portion (24) include guide means (26, 29) suitable for co-operating with said at least one bearing arm (20) in such a manner that inclining the bearing arm (20) causes the intermediate plane portion (24) to be inclined.

6. A lying plane according to claim 5, **characterized in that** the guide means (26, 29) include at least one wheel (26) fastened to the intermediate plane portion (24) and suitable for moving along the bearing arm (20).

7. A lying plane according to any one of claims 3 to 6, **characterized in that** the means (18, 20, 22) for inclining the second plane portion (16) relative to the first portion (14) comprise two bearing arms (20) arranged on either side of the width of the base frame (12).

8. A lying plane according to claims 5 and 7, **characterized in that** the guide means (20) include two wheels (26) suitable for moving along the bearing arms (20).

9. A lying plane according to any one of claims 3 to 8, **characterized in that** the means (18, 20, 22) for inclining the second plane portion include a guide device (22) suitable for guiding the movement of the second plane portion (16) relative to said at least one bearing arm (20) when the second plane portion (16) is inclined.

10. A lying plane according to any one of claims 1 to 9, **characterized in that** the first plane portion (14) is arranged substantially in a plane defined by the base frame (12).

11. A lying plane according to any one of claims 1 to 10, **characterized in that** the intermediate plane portion (24) includes a support element (30) suitable for supporting a mattress (32).

## Patentansprüche

1. Liegefläche (10), umfassend einen Bettrostrahmen (12), der sich in einer Längsrichtung erstreckt und der einen ersten Flächenabschnitt (14) sowie einen zweiten Flächenabschnitt (16) umfaßt, Mittel (18, 20, 22), um den zweiten Flächenabschnitt (16) gegenüber dem ersten Flächenabschnitt (14) um eine zu dem Bettrostrahmen (12) querverlaufende Achse zu neigen, wobei die Fläche ferner einen Zwischenflächenabschnitt (24), der zwischen dem ersten Flächenabschnitt (14) und dem zweiten Flächenabschnitt (16) angeordnet ist, sowie Mittel (26, 20) umfaßt, um den Zwischenflächenabschnitt (24) gegenüber dem ersten Flächenabschnitt (14) und dem zweiten Flächenabschnitt (16) derart zu neigen, daß wenn der zweite Flächenabschnitt (16) geneigt ist, der Neigungswinkel zwischen dem Zwischenflächenabschnitt (24) und dem ersten Flächenabschnitt (14) kleiner ist als der Neigungswinkel zwischen dem ersten Flächenabschnitt (14) und dem zweiten Flächenabschnitt (16), wobei die Liegefläche **dadurch gekennzeichnet ist, daß** sie ferner Mittel (22) zum Verschiebebewegen des zweiten Flächenabschnitts (16) gegenüber den Mitteln (20) zum Neigen des zweiten Flächenabschnitts umfaßt und daß der Zwischenflächenabschnitt (24) an dem zweiten Flächenabschnitt (16) schwenkbar befestigt ist.

2. Liegefläche nach Anspruch 1, **dadurch gekennzeichnet, daß** der Zwischenflächenabschnitt (24) an dem ersten Flächenabschnitt (14) schwenkbar befestigt ist.

3. Liegefläche nach Anspruch 1 oder 2, **dadurch gekennzeichnet, daß** die Mittel (18, 20, 22) zum Neigen des zweiten Flächenabschnitts (16) gegenüber dem ersten Abschnitt (14) wenigstens einen Stützarm (20) umfassen, der um eine zu dem Bettrost (12) querverlaufende Achse schwenkbar angebracht ist.

4. Liegefläche nach Anspruch 3, **dadurch gekennzeichnet, daß** der Bettrostrahmen (12) wenigstens eine Längsseite (28) umfaßt, die sich in der Längsrichtung des Bettrostes (12) erstreckt, und daß der Stützarm (20) an dieser Längsseite (28) schwenkbar befestigt ist.

5. Liegefläche nach Anspruch 3 oder 4, **dadurch gekennzeichnet, daß** die Mittel zum Neigen (26, 30) des Zwischenflächenabschnitts (24) ein Führungsmittel (26, 29) umfassen, das geeignet ist, mit dem wenigstens einen Stützarm (20) derart zusammenzuwirken, daß die Neigung des Stützarms (20) die Neigung des Zwischenflächenabschnitts (24) nach sich zieht.

6. Liegefläche nach Anspruch 5, **dadurch gekennzeichnet, daß** das Führungsmittel (26, 29) wenigstens ein an dem Zwischenflächenabschnitt (24) befestigtes Rad (26) umfaßt, das geeignet ist, sich entlang dem Stützarm (20) zu bewegen.

7. Liegefläche nach einem der Ansprüche 3 bis 6, **dadurch gekennzeichnet, daß** die Mittel (18, 20, 22) zum Neigen des zweiten Flächenabschnitts (16) gegenüber dem ersten Abschnitt (14) zwei Stützarme (20) umfassen, die auf beiden Seiten der Breite des Bettrostrahmens (12) angeordnet sind.

8. Liegefläche nach den Ansprüchen 5 und 7, **dadurch gekennzeichnet, daß** das Führungsmittel (20) zwei Räder (26) umfaßt, welche geeignet sind, sich entlang den Stützarmen (20) zu bewegen.

9. Liegefläche nach einem der Ansprüche 3 bis 8, **dadurch gekennzeichnet, daß** die Mittel zum Neigen des zweiten Flächenabschnitts (18, 20, 22) eine Führungsvorrichtung (22) umfassen, die geeignet ist, die Bewegung des zweiten Flächenabschnitts (16) gegenüber dem wenigstens einen Stützarm (20) zu führen, wenn der zweite Flächenabschnitt (16) geneigt wird.

10. Liegefläche nach einem der Ansprüche 1 bis 9, **dadurch gekennzeichnet, daß** der erste Flächenabschnitt (14) im wesentlichen in einer durch den Bettrostrahmen (12) definierten Ebene angeordnet ist.

11. Liegefläche nach einem der Ansprüche 1 bis 10, **dadurch gekennzeichnet, daß** der Zwischenflächenabschnitt (24) ein Stützelement (30) umfaßt, das geeignet ist, eine Matratze (32) zu tragen.
